# EUROPÄISCHE PATENTSCHRIFT

(11) **EP 0 703 406 B1**
(45) Veröffentlichungstag und Bekanntmachung des Hinweises auf die Patenterteilung: **24.05.2000**
(21) Anmeldenummer: 95113084.8
(22) Anmeldetag: 19.08.1995
(51) Int. Cl.: F21V 13/10, F21V 11/06

(54) **Reflektor- und Abschirmsystem für eine Deckenleuchte**
Reflector and louvre system for a ceiling lamp
Réflecteur et système de grille pour un luminaire de plafond

(30) Priorität: 22.09.1994 DE 4433862
(43) Veröffentlichungstag der Anmeldung: 27.03.1996
(73) Patentinhaber: TRILUX-LENZE GmbH & Co. KG, D-59759 Arnsberg (DE)
(72) Erfinder: Grimm, Manfred, D-59759 Arnsberg (DE); Hasemann, Fred, Dr.-Ing., D-59759 Arnsberg (DE)
(74) Vertreter: Selting, Günther, Dipl.-Ing.

(56) Entgegenhaltungen:
- EP-A- 0 279 386
- DE-A- 4 326 107
- DE-U- 8 711 032

## Beschreibung

Die Erfindung bezieht sich auf ein Reflektor- und Abschirmsystem für eine Deckenleuchte mit einem Dachreflektor, einem unterhalb des Dachreflektors senkrecht angeordneten Röhrenreflektor, der in einem die Symmetrieachse enthaltenden Schnitt parabolisch gekrümmte innere Wandflächen aufweist, und mindestens einer zwischen Dachreflektor und Röhrenreflektor horizontal angeordneten Leuchtstofflampe.

Reflektor- und Abschirmsysteme der angegebenen Art sind aus DE-U-88 17 065 bekannt. Dabei hat der Dachreflektor Topfform und in seine Öffnung ist konzentrisch ein Röhrenreflektor eingelassen, der als ein durch Rotation zweier Parabeläste erzeugter Rotationskörper mit sowohl zum Innenraum als auch zum Außenraum konkav gekrümmter Fläche ausgebildet ist. Lamellenartige Lichtleitelemente erstrecken sich vom Röhrenreflektor strahlenförmig zum Dachreflektor nach außen. Die lamellenartigen Lichtleitelemente weisen je zwei parabolische Schenkel in V-Anordnung auf. Eine derartige Leuchte hat den Nachteil, daß der als glatte spiegelnde Fläche ausgebildete Dachreflektor ein verzerrtes Spiegelbild der Leuchtstofflampe erzeugt, das dem Betrachter den Eindruck vermittelt, als ob er direkt in die Leuchtstofflampe hineinblickt. Er wird geblendet. Ein weiterer Nachteil dieser bekannten Deckenleuchte besteht darin, daß das Lampenlicht vornehmlich nach unten ausgesandt wird, so daß ein Höhleneffekt entsteht, bei dem die Raumdecke verdunkelt ist. Die beiden Wirkungen der bekannten Deckenleuchte verhindern, daß diese unter psychologischen und ergonomischen Aspekten bestmögliches Licht bei minimalem Energieaufwand vermitteln kann.

Der Erfindung liegt die Aufgabe zugrunde, ein Reflektor- und Abschirmsystem für eine Deckenleuchte zu schaffen, das bei einfachem Aufbau eine Rundumverteilung des Lichtes mit maximaler Lichtausbeute gewährleistet.

Diese Aufgabe wird erfindungsgemäß dadurch gelöst, daß der Röhrenreflektor in einer plattenförmigen Rasterabschirmung angeordnet ist, deren aus sich kreuzenden Stegen gebildete Rasterzellen parabolisch gekrümmte Reflexionsflächen aufweisen.

Auf diese Weise wird ein Reflektor- und Abschirmsystem, bei dem ein optisches Primär-Beleuchtungssystem mit einem optischen Sekundär-Beleuchtungssystem gekoppelt ist, so gestaltet, daß der Lampenlichtstrom in einer gleichmäßigen Lichtverteilung (Rundumverteilung) innerhalb aller Raumwinkel Gamma 60° zur Senkrechten, mit <200 cd/m² Leuchtdichtebegrenzung aus der Deckenleuchte austritt. Die Kombination des innen parabolisch geformten Röhrenreflektors (Rundreflektor) mit einer plattenförmigen Rasterabschirmung, die mit dem Dachreflektor zusammenwirken und vorzugsweise glatte Reflexionsflächen haben, sorgt für exzellente Lichtausbeute, optimale Ausleuchtung eines Raumes und Begrenzung der Direktblendung.

Vorteilhafterweise sind die Rasterzellen der Rasterabschirmung viereckig und es ist vorgesehen, daß der Röhrenreflektor in einer Zentralaussparung in der Mitte der Rasterabschirmung angeordnet ist. Der Röhrenreflektor ist bevorzugt etwa doppelt so hoch wie die Rasterabschirmung, und er ist so in der Rasterabschirmung angeordnet, daß er mit der Oberseite der Rasterabschirmung bündig abschließt und mit einem unteren Abschnitt über die Unterseite der Rasterabschirmung vorsteht. Der Außenumfang des unteren Abschnittes ist zylindrisch, vorzugsweise kreiszylindrisch.

Die Rasterabschirmung kann an ihrer Oberseite von dieser aufragende äußere Rahmenteile aufweisen, an denen elektrische Anschlußorgane für die horizontal Leuchtstofflampe vorgesehen sind. Rasterabschirmung und Röhrenreflektor bilden eine unabhängig von ihrem Werkstoff gut handhabbare Einheit. Bei Herstellung aus Kunststoff können sie einstückig hergestellt sein. Dabei sind auch die Rahmenteile mit angeformt. Alle Reflexionsflächen sind verspiegelt.

Der Dachreflektor ist im wesentlichen pyramidenförmig mit mehreckiger Grundfläche gestaltet. Vorzugsweise ist die Grundfläche, die die Öffnung des Dachreflektors bildet, viereckig, so daß die Mantelfläche aus vier in Kanten zusammenstoßenden Dreiecken besteht, die eine gemeinsame Spitze außerhalb der Grundfläche besitzen. Die Dreiecke können eben oder leicht gewölbt sein. Der viereckige Dachreflektor ist symmetrisch über dem Röhrenreflektor angeordnet, der in der viereckigen Rasterabschirmung sitzt. Bevorzugt sind die Vierecke Quadrate. Durch die Pyramidenform erhält der Dachreflektor vom Zentrum zu den Ecken verlaufende Knicklinien, die die Reflexionsfläche unterbrechen. Dadurch wird erreicht, daß das Lampenlicht von den vier dreieckigen Reflexionsflächen in unterschiedliche Richtungen reflektiert wird, so daß für den Betrachter kein zusammenhängendes Spiegelbild der Leuchtstofflampe(n) entsteht, das ihn stören könnte. Die Leuchtstofflampe ist flachliegend unmittelbar über der Rasterabschirmung angeordnet und ihr nach oben gerichteter großflächig abgestrahlter Lichtanteil wird gegen die Reflexionsflächen des Dachreflektors gesandt und von diesen schräg in den Raum reflektiert, wobei durch die Knicklinien keine Leuchtdichtekonzentrationen auftreten. Ein nach unten gerichteter Lichtanteil der Leuchtstofflampe(n) wird von dem Röhrenreflektor mit parabolischer Mittelöffnung gelenkt. Der Röhrenreflektor sorgt dafür, daß ein Lichtanteil rotationssymmetrisch über die hochglänzenden und parabolisch geformten Reflexionsflächen in vorbestimmten Winkeln nach unten ausgesandt wird. Der überwiegende Anteil des von der Leuchtstofflampe ausgesandten Lichtes trifft direkt oder als Reflexion vom Dachreflektor in den Raum oder auf die Rasterabschirmung, deren Vielzahl viereckiger, konkav gewölbter Reflexionsflächen das Licht gleichmäßig rundum verteilt, so daß der Raum vollständig ausgeleuchtet ist.

Vorzugsweise hat die Öffnung des Dachreflektors annähernd die dreifache Breite der Rasterabschirmung. Dieser verhältnismäßig große Durchmesser des Dachreflektors bedingt einen flachen Anstieg der Reflexionsfläche vom Öffnungsrand zur geschlossenen Spitze und es ergibt sich, daß das von der Rasterabschirmung und dem Röhrenreflektor reflektierte Licht vom Dachreflektor in Richtung der Raumdecke abgestrahlt wird. Dadurch erfolgt eine Aufhellung des Deckenbereiches unter Vermeidung des Höhleneffektes.

Die Außenfläche des Röhrenreflektors ist im oberen, in der Rasterabschirmung untergebrachten, Abschnitt umfangsmäßig in vier Kreisbögen unterteilt, die mit vier Sehnenabschnitten abwechseln, an die sich gerade Flächen der viereckigen Zentralaussparung der Rasterabschirmung anschließen. Diese Ausbildung erleichtert den Einbau des Röhrenreflektors in die Rasterabschirmung bei gesonderter Herstellung beider Teile. Der Zusammenbau der erfindungsgemäßen Deckenleuchte wird zusätzlich dadurch erleichtert, daß der Dachreflektor an einem Gehäusekörper befestigt ist, und daß die Rasterabschirmung über Trägerstangen mit dem Dachreflektor und/oder dem Gehäusekörper verbunden ist.

In der Zeichnung ist ein Ausführungsbeispiel der Erfindung schematisch dargestellt. Es zeigt:
- Fig. 1: einen Schnitt durch die Deckenleuchte,
- Fig. 2: eine Unteransicht der Deckenleuchte,
- Fig. 3: einen Schnitt längs der Linie III-III von Fig.1 und
- Fig. 4: einen Schnitt längs der Linie IV-IV von Fig.3.

Die Deckenleuchte, die bei dem gezeichneten Beispiel als Einbauleuchte zum Einbau in eine Raumdecke ausgebildet ist, weist einen quadratischen Gehäusekörper 10 auf, der versenkt in eine Raumdecke eingebaut werden kann. In dem Gehäusekörper 10, der nach unten hin offen ist, befindet sich ein quadratischer Dachreflektor 11, der flache Pyramidenform hat. Die Höhe des Dachreflektors 11 ist geringfügig kleiner als die Höhe des Gehäusekörpers 10, so daß der Dachreflektor 11 vollständig in dem Gehäusekörper 10 versenkt ist. Vier Dreieckflächen 11a, 11b, llc und 11d (Fig. 2) stoßen mit ihren Spitzen in der Kuppelmitte des Dachreflektors 11 zusammen und vereinigen sich zu einer Reflexionsfläche mit vier Knicklinien, die von der Mitte zu den vier Ecken des viereckigen Dachreflektors 11 gerade ausgehen. Die untere quadratische Öffnung 19 des Dachreflektors 11 ist von einem Rahmen 12 umgeben, der der Befestigung an dem Gehäusekörper 10 dient. Die Flächen der Dreiecke lla bis 11d können eben oder - wie in Figur 1 gezeigt - leicht konkav gewölbt sein. Die Reflexionsfläche ist verspiegelt. Der Dachreflektor 11 kann aus Metall oder Kunststoff einstückig gefertigt sein. Er bildet ein optisches Sekundär-Beleuchtungssystem.

Mit Abstand unterhalb der Öffnung 19 des Dachreflektors 11 ist eine quadratische Rasterabschirmung 13 angeordnet, die als ebene Gitterplatte mit quadratischen Rasterzellen 14 ausgebildet ist. Jede Rasterzelle 14 ist von vier in senkrechter Richtung konkav gewölbten (parabolisch geformten) und in waagerechter Richtung geraden Reflexionsflächen 15 begrenzt, die eine obere kleinere Öffnung 16 und eine untere größere Öffnung 17 definieren. Vier umfangsmäßig angeordnete gerade Reihen von je vier Rasterzellen 14 umgrenzen eine die Fläche von vier Rasterzellen einnehmende Zentralaussparung 18, in der ein Röhrenreflektor 20 so angeordnet ist, daß seine Längsachse senkrecht zur Ebene der Rasterabschirmung 13 verläuft. Der parabolisch geformte Röhrenreflektor 20 ist etwa doppelt so hoch wie die Rasterabschirmung 13. Er ist in der Rasterabschirmung 13 so angeordnet, daß sein oberer Rand 24 mit der Oberseite der Rasterabschirmung 13 bündig abschließt und ein unterer axialer Abschnitt 20a über die Unterseite der Rasterabschirmung 13 vorragt. Das Halbmaß (Radius) des Röhrenreflektors 20 entspricht im wesentlichen der Kantenlänge einer Rasterzelle 14. Rasterabschirmung 13 und Röhrenreflektor 20 bilden ein optisches Primär-Beleuchtungssystem. Der Durchmesser des Dachreflektors 11 ist an seiner Öffnung 19 etwa dreimal so groß wie die Rasterabschirmung 13.

Der Röhrenreflektor 20 ist auf seiner Außenfläche zylindrisch, wobei umfangsmäßig auf dem oberen Abschnitt vier Kreisbögen mit vier Sehnenabschnitten 25 abwechseln, an die sich gerade Flächen der Zentralaussparung 18 anschließen und der untere Abschnitt 20a außen kreiszylindrische Form hat. Seine kreisförmige Mittelöffnung 21 ist parabolisch gestaltet, d.h. die innere Wandfläche 22 ist durch Rotation eines Parabelastes entstanden und konkav gewölbt. Die untere Öffnung 23 ist größer als die obere Öffnung 24. Der Durchmesser des Röhrenreflektors 20 entspricht etwa den Abmessungen von vier Rasterzellen 14 des Mittelfeldes, die zur Bildung der Zentralaussparung 18 weggelassen sind.

Die viereckigen parabolischen Innenflächen 15,22 der Rasterzellen 14 bzw. 22 des Röhrenreflektors 20 sind verspiegelt. Der Röhrenreflektor 20 kann mit der Rasterabschirmung 13 einstückig aus Kunststoff hergestellt sein.

Die Rasterabschirmung 13 mit dem Röhrenreflektor 20 ist mit Hilfe von senkrechten Streben 30 in bezug auf die untere Öffnung 19 des Dachreflektors 11 abgehängt. Je eine Strebe 30 ist an den vier Ecken der Rasterabschirmung 13 in Buchsen 31 (Fig. 1) verschiebbar gehalten, so daß der Abstand der Rasterabschirmungs-/Röhren-Reflektoranordnung 13, 20 zu der Öffnung 19 des Dachreflektors 11 einstellbar ist. Auch ermöglichen die Streben 30 ein Abziehen der Raster-/Röhrenreflektoranordnung 13, 20 zur Reparatur oder zum Reinigen. Die oberen Enden der Streben 30 ragen durch auf den Knicklinien des Dachreflektors 11 liegende Löcher hindurch und sind entweder an diesem selbst (Fig. 1) oder an der Wand des Gehäusekörpers 10 fixiert. Die Ränder des Dachreflektors 11 und der Rasterabschirmung 20 sind zueinander parallel.

Die Rasterabschirmung 13 ist an ihrer Oberseite mit von dieser aufragenden äußeren Rahmenteilen 32 versehen, die bei Ausbildung der Baugruppe aus Rasterabschirmung und Röhrenreflektor 13, 20 aus Kunststoff mit diesen Teilen einstückig geformt sein können. Die Rahmenteile 32 tragen die Buchsen 31 für die Streben 30 und sie dienen außerdem der Anbringung von elektrischen Anschlußorganen für Fassungen 35 von Leuchtstofflampen 33. Wie Figur 3 zeigt, sind insgesamt vier Leuchtstofflampen 33 horizontal nebeneinander vorgesehen, wobei die Fassungen 35 zweier benachbarter Leuchtstofflampen 33 an einem Ende und die Fassungen 35 der beiden anderen nebeneinander angeordneten Leuchtstofflampen 33 an dem anderen Ende angeordnet sind. Die Leuchtstofflampen 33 sind Kompakt-Leuchtstofflampen mit einem U-förmigen Glasrohr, das nur an einem Ende eine Fassung 35 aufweist. Jede Leuchtstofflampe 33 ist liegend angeordnet, wobei die beiden Schenkel des Glasrohres sich unmittelbar über der Oberseite der Rasterabschirmungs-/Röhren-Reflektoranordnung 13, 20 befinden und die Mittelöffnung 21 des Röhrenreflektors 20 überspannen. Etwa 60% der gesamten Lampenfläche liegt über der Mittelöffnung 21 und die restlichen etwa 40% liegen über den Rasterzellen 14. Die aufragenden Rahmenteile 32 fassen die Leuchtstofflampen 33 so ein, daß sie nicht seitliche einsehbar sind.

Ein Teil des Lampenlichtes gelangt durch die Mittelöffnung 21 des Röhrenreflektors 20 in den Bereich unmittelbar unterhalb der Deckenleuchte. Der überwiegende Teil des von den Leuchtstofflampen 33 ausgesandten Lichtes gelangt jedoch in den Raum zwischen Dachreflektor 11 und Rasterabschirmung 13. Zwischen diesen beiden Reflektoren 11 und 13 finden einmalige oder mehrmalige Reflexionen statt und das Licht wird schließlich seitlich, vorzugsweise schräg nach unten direkt vom Dachrefelktor 13 an den äußeren Rahmenteilen 32 vorbei oder durch die Streben 30 hindurch abgestrahlt. Die liegende Anordnung der Leuchtstofflampen 33 hat eine breitstrahlende Wirkung der Deckenleuchte zur Folge. Etwa 1/3 des Lampenlichtes gelangt durch den Röhrenreflektor 20 nach unten, während die übrigen 2/3 des Lichtes in den Raum zwischen Dachreflektor 11 und Rasterabschirmung 13 gelangen.

## Patentansprüche

1. Reflektor- und Abschirmungssystem für eine Deckenleuchte, mit einem Dachreflektor (11), einem unterhalb des Dachreflektors (11) senkrecht angeordneten Röhrenreflektor (20), der in einem die Symmetrieachse enthaltenden Schnitt parabolisch gekrümmte innere Wandflächen (22) aufweist, und mindestens einer zwischen Dachreflektor (11) und Röhrenreflektor (20) horizontal angeordneten Leuchtstofflampe (33),
**dadurch gekennzeichnet,**
daß der Röhrenreflektor (20) in einer plattenförmig ausgebildeten Rasterabschirmung (13) angeordnet ist, deren aus sich kreuzenden Stegen gebildete Rasterzellen (14) parabolisch gekrümmte Reflexionsflächen (15) aufweisen.

2. Reflektor- und Abschirmungssystem nach Anspruch 1, dadurch gekennzeichnet, daß die Rasterzellen (14) in der Aufsicht viereckig sind und daß der Röhrenreflektor (20) in einer Zentralaussparung (18) in der Mitte der Rasterabschirmung (13) angeordnet ist.

3. Reflektor- und Abschirmungssystem nach Anspruch 2, dadurch gekennzeichnet, daß in einem senkrechten Schnitt durch das Reflektor- und Abschirmungssystem der Röhrenreflektor (20) etwa doppelt so hoch ist wie die Rasterabschirmung (13) und daß ein unterer Abschnitt (20a) des Röhrenreflektors (20) über die Unterseite der Rasterabschirmung (13) hinausragt.

4. Reflektor- und Abschirmungssystem nach einem der Ansprüche 1 bis 3, dadurch gekennzeichnet, daß die Außenfläche des unteren Abschnittes (20a) des Röhrenreflektors (20) zylindrisch ausgebildet ist.

5. Reflektor- und Abschirmungssystem nach einem der Ansprüche 1 bis 4, dadurch gekennzeichnet, daß die Rasterabschirmung (13) an ihrer Oberseite von dieser aufragende äußere Rahmenteile (32) aufweist, an denen elektrische Anschlußorgane für die Leuchtstofflampe(n) (33) vorgesehen sind.

6. Reflektor- und Abschirmungssystem nach einem der Ansprüche 1 bis 5, dadurch gekennzeichnet, daß Leuchtstofflampe(n) (33) und Röhrenreflektor (20) so zueinander angeordnet sind, daß in Aufsicht in Richtung der Symmetrieachse des Röhrenreflektors (20) die Projektion der Fläche der Leuchtstofflampe(n) (33) mindestens zu 20 % außerhalb der Fläche der Mittelöffnung (21) des Röhrenreflektors (20) liegt.

7. Reflektor- und Abschirmungssystem nach Anspruch 6, dadurch gekennzeichnet, Leuchtstofflampe(n) (33) und Röhrenreflektor (20) so zueinander angeordnet sind, daß in Aufsicht in Richtung der Symmetrieachse des Röhrenreflektors (20) die Projektion der Fläche der Leuchtstofflampe(n) (33) mindestens zu 40 % außerhalb der Fläche der Mittelöffnung (21) des Röhrenreflektors (20) liegt.

8. Reflektor- und Abschirmungssystem nach einem der Ansprüche 1 bis 7, dadurch gekennzeichnet, daß der Dachreflektor (11) pyramidenförmig zulaufend mit einer mehreckigen Öffnungsfläche (19) ausgebildet ist.

9. Reflektor- und Abschirmungssystem nach Anspruch 8, dadurch gekennzeichnet, daß die Öffnungsfläche (19) des Dachreflektors (11) viereckig ausgebildet ist und die Länge einer Seite annähernd dreifach so lang ist wie die Seite der ebenfalls viereckig ausgebildeten Rasterabschirmung (13).

10. Reflektor- und Abschirmungssystem nach einem der Ansprüche 1 bis 9, dadurch gekennzeichnet, daß der Dachreflektor (11) an einem Gehäusekörper (10) befestigt ist und daß die Rasterabschirmung (13) über Streben (30) mit dem Dachreflektor (11) und/oder dem Gehäusekörper (10) verbunden ist.

11. Reflektor- und Abschirmungssystem nach einem der Ansprüche 1 bis 10, dadurch gekennzeichnet, daß die Rasterabschirmung (13) und/oder der Röhrenreflektor (20) aus Metall oder Kunststoff mit glatten verspiegelten Flächen ausgebildet ist.

## Claims

1. Reflector and louvre system for a ceiling lamp comprising a roof-type reflector (11), a tubular reflector (20) vertically arranged below the roof-type reflector (11), the tubular reflector (20) having, in a section containing the symmetry axis, parabolically curved inner wall surfaces (22), and at least one fluorescent lamp (33) horizontally arranged between the roof-type reflector (11) and the tubular reflector (20),
**characterized in that**
the tubular reflector (20) is arranged in a plate-shaped grid-type screen (13) whose grid cells (14) formed by intersecting webs comprise parabolically curved reflection surfaces (15).

2. Reflector and louvre system according to claim 1, characterized in that the grid cells (14) are of quadrangular configuration as seen from above, and that the tubular reflector (20) is arranged in a central recess (18) in the middle of the grid-type screen (13).

3. Reflector and louvre system according to claim 2, characterized in that in a vertical section through the reflector and louvre system the tubular reflector (20) is approximately twice as high as the grid-type screen (13), and that a lower portion (20a) of the tubular reflector (20) extends beyond the lower side of the grid-type screen (13).

4. Reflector and louvre system according to one of claims 1 to 3, characterized in that the outer surface of the lower portion (20a) of the tubular reflector (20) is of cylindrical configuration.

5. Reflector and louvre system according to one of claims 1 to 4, characterized in that the grid-type screen (13) comprises on its upper surface outer frame parts (32) projecting from said upper side, on which electrical connecting elements for the fluorescent lamp(s) (33) are provided.

6. Reflector and louvre system according to one of claims 1 to 5, characterized in that the fluorescent lamp(s) (33) and the tubular reflector (20) are arranged relatively to each other such that, as seen from above in the direction of the symmetry axis of the tubular reflector (20), the projection of the surface of the fluorescent lamp(s) (33) lies by at least 20 % outside the surface of the central opening (21) of the tubular reflector (20).

7. Reflector and louvre system according to claim 6, characterized in that the fluorescent lamp(s) (33) and the tubular reflector (20) are arranged relatively to each other such that, as seen from above in the direction of the symmetry axis of the tubular reflector (20), the projection of the surface of the fluorescent lamp(s) (33) lies by at least 40 % outside the surface of the central opening (21) of the tubular reflector (20).

8. Reflector and louvre system according to one of claims 1 to 7, characterized in that the roof-type reflector (11) is of pyramidal configuration with a polygonal opening surface (19).

9. Reflector and louvre system according to claim 8, characterized in that the opening surface (19) of the roof-type reflector (11) is of quadrangular configuration and one side is of approximately three times the length of the side of the quadrangular grid-type screen (13).

10. Reflector and louvre system according to one of claims 1 to 9, characterized in that the roof-type reflector (11) is fastened to a housing body (10), and that the grid-type screen (13) is connected via ribs (30) with the roof-type reflector (11) and/or the housing body (10).

11. Reflector and louvre system according to one of claims 1 to 10, characterized in that the grid-type screen (13) and/or the tubular reflector (20) are made from metal or plastics with smooth reflecting surfaces.

## Revendications

1. Système avec réflecteur et paralume destiné à un plafonnier, comprenant un réflecteur supérieur (11), un réflecteur tubulaire (20), qui est disposé verticalement au-dessous du réflecteur supérieur (11) et qui comporte des surfaces de paroi intérieures à courbure parabolique, considérées dans une coupe contenant l'axe de symétrie, et au moins une lampe à fluorescence (33) disposée horizontalement entre le réflecteur supérieur (11) et le réflecteur tubulaire (20), caractérisé en ce que le réflecteur tubulaire (20) est monté dans une grille paralume (13) en forme de plaque, dont les cellules (14) formées par les traverses qui se croisent présentent des surfaces de réflexion (15) à courbure parabolique.

2. Système avec réflecteur et paralume selon la revendication 1, caractérisé en ce que, considérées dans une vue de dessus, les cellules (14) de la grille sont quadrangulaires et en ce que le réflecteur tubulaire (20) est monté dans un évidement central (18) réalisé au milieu de la grille paralume (13).

3. Système avec réflecteur et paralume selon la revendication 2, caractérisé en ce que, sur une coupe verticale du système avec réflecteur et paralume, le réflecteur tubulaire (20) est pratiquement deux fois plus haut que la grille paralume (13) et en ce qu'une partie inférieure (20a) du réflecteur tubulaire (20) fait saillie au-delà de la face inférieure de la grille paralume (13).

4. Système avec réflecteur et paralume selon l'une quelconque des revendications 1 à 3, caractérisé en ce que la face extérieure de la partie inférieure (20a) du réflecteur tubulaire (20) est cylindrique.

5. Système avec réflecteur et paralume selon l'une quelconque des revendications 1 à 4, caractérisé en ce que la grille paralume (13) est munie sur sa face supérieure de parties de cadre (32) extérieures en saillie au-delà de celle-ci, sur lesquelles sont prévus des organes de branchement électrique pour la ou les lampe(s) à fluorescence (33).

6. Système avec réflecteur et paralume selon l'une quelconque des revendications 1 à 5, caractérisé en ce que la ou les lampe(s) à fluorescence (33) et le réflecteur tubulaire (20) sont disposés l'un par rapport à l'autre de telle sorte que, dans une vue de dessus en direction de l'axe de symétrie du réflecteur tubulaire (20), la projection de la surface de la ou des lampe(s) à fluorescence (33) est située au moins 20 % en dehors de la surface de l'ouverture centrale (21) du réflecteur tubulaire (20).

7. Système avec réflecteur et paralume selon la revendication 6, caractérisé en ce que la ou les lampe(s) à fluorescence (33) et le réflecteur tubulaire (20) sont disposés l'un par rapport à l'autre de telle sorte que, dans une vue de dessus en direction de l'axe de symétrie du réflecteur tubulaire (20), la projection de la surface de la ou des lampe(s) à fluorescence (33) est située au moins 40 % en dehors de la surface de l'ouverture centrale (21) du réflecteur tubulaire (20).

8. Système avec réflecteur et paralume selon l'une quelconque des revendications 1 à 7, caractérisé en ce que le réflecteur supérieur (11) est conçu en forme de pyramide se terminant en pointe et comportant une surface ouverte (19) polygonale.

9. Système avec réflecteur et paralume selon la revendication 8, caractérisé en ce que la surface ouverte (19) du réflecteur supérieur (11) forme un quadrilatère et la longueur d'un côté est pratiquement égale à trois fois la longueur d'un côté de la grille paralume (13) également en forme de quadrilatère.

10. Système avec réflecteur et paralume selon l'une quelconque des revendications 1 à 9, caractérisé en ce que le réflecteur supérieur (11) est fixé contre un corps de luminaire (10) et en ce que la grille paralume (13) est assemblée avec le réflecteur supérieur (11) et/ou le corps de luminaire (10) par des tiges (30).

11. Système avec réflecteur et paralume selon l'une quelconque des revendications 1 à 10, caractérisé en ce que la grille paralume (13) et/ou le réflecteur tubulaire (20) sont réalisés en métal ou en matière synthétique avec des surfaces lisses revêtues d'une couche réfléchissante.
